# EUROPÄISCHE PATENTSCHRIFT

(11) **EP 2 206 609 B1**
(45) Veröffentlichungstag und Bekanntmachung des Hinweises auf die Patenterteilung: **16.05.2012**
(21) Anmeldenummer: 09000331.0
(22) Anmeldetag: 13.01.2009
(51) Int. Cl.: B42C 7/00, B42D 3/00, B42D 7/00

(54) **Verfahren zur Herstellung eines personalisierten Zeitschriftenumschlages**
Method for producing a personalised magazine cover
Procédé de fabrication d'une enveloppe de magazine personnalisable

(43) Veröffentlichungstag der Anmeldung: 14.07.2010
(73) Patentinhaber: meiller direct GmbH, 92421 Schwandorf (DE)
(72) Erfinder: Höcker, Wolfgang, 92421 Schwandorf (DE)
(74) Vertreter: Graf Glück Habersack Kritzenberger

(56) Entgegenhaltungen:
- DE-A1- 10 326 519
- DE-A1-102005 053 939
- US-A- 4 824 503
- US-A- 5 242 521
- US-A- 5 992 889

## Beschreibung

Die Erfindung betrifft ein Verfahren zur Herstellung eines personalisierten Zeitschriftenumschlages gemäß dem Oberbegriff des Patentanspruches 1, sowie einen Zeitschriftenumschlag gemäß dem Oberbegriff des Patentanspruchs 9.

Druckereiprodukte in Form von Zeitschriften und Illustrierten sind hinlänglich bekannt. Insbesondere weisen derartige Zeitschriften und Illustrierte einen Zeitschriftenumschlag auf, welcher den Zeitschrifteninhalt in Form von mehreren, sammelgehefteten Einzelblättern schützend umgibt.

Ein derartiger Zeitschriftenumschlag besteht hierbei im Wesentlichen aus einem vorzugsweise rechteckförmigen Zuschnitt aus einem bedruckbaren Material wie beispielsweise Papier, Karton oder Kunststofffolie, welches vorzugsweise aus einer Warenbahn hergestellt wird.

Der vorzugsweise rechteckförmige Zuschnitt wird maschinell gefalzt, und zwar vorzugsweise im Bereich der Querachse des vorzugsweise rechteckförmigen Zuschnittes, so dass der Zuschnitt über den zumindest einen Falz in mindestens zwei, näherungsweise gleichgroße, wiederum rechteckförmige Umschlagsabschnitte bzw. Umschlagsseiten aufgeteilt wird, die vorzugsweise die Titelseite und die Rückseite der Zeitschrift bilden.

Die auf der Vorder- und Rückseite der beiden Umschlagsabschnitte vorhandene Druckfläche ist für den Verleger einer Zeitschrift von besonderer wirtschaftlicher Bedeutung, da diese als Hauptträger von Werbebotschaften bzw. Werbanzeigen dienen. Auch kann ein derartiger Zeitschriftenumschlag mehr als zwei Seiten umfassen oder mehrere Zeitschriftenumschläge ineinander verschachtelt sein.

Derartige Zeitschriften oder Illustrierte werden üblicherweise in einem Arbeitgang maschinell gefertigt, und zwar wird üblicherweise eine Papierbahn mit dem jeweiligen Zeitschrifteninhalt bedruckt und anschließend die bedruckte Papierbahn entsprechend in mehrere bedruckte Zuschnitte vereinzelt, so dass sich eine Vielzahl von bedruckten Zuschnitten des Zeitschriftenumschlags ergeben, wobei ein bedruckter Zuschnitt beispielsweise zumindest zwei Zeitschriftenseiten bildet.

Die Zuschnitte einschließlich des Zeitschriftenumschlages, welcher entweder aus derselben Papierbahn oder einer weiteren Papierbahn mit ggf. höherer Papierstärke hergestellt wurde, werden übereinander gelegt, anschließend sammelgeheftet und die überlappenden Randbereiche beschnitten.

Zum postalischen Versand einer derartigen Zeitschrift an die unterschiedlichen Abonnenten wird üblicherweise entweder auf der Titelseite oder auf der gegenüberliegenden Rückseite des Umschlages der vollständig hergestellten Zeitschrift zumindest ein Adressetikett aufgeklebt, auf dem der Name und die Adresse des Abonnenten gedruckt sind. Hierzu wird im Rahmen des Herstellungsprozesses zunächst das vollständige Druckereiprodukt, d.h. die Zeitschrift oder Illustrierte hergestellt und anschließend die für den individuellen postalischen Versand vorgesehenen Druckereiprodukte mit dem entsprechenden Adressetikett versehen, d.h. die Herstellung der Zeitschrift und die Herstellung des personalisierten Adressetikett erfolgen getrennt voneinander in unterschiedlichen Arbeitsgängen.

Üblicherweise werden die personalisierten Adressetiketten derart mit der Zeitschrift verbunden, das diese möglichst einfach und nahezu ohne merkliche Beeinträchtigung des Druckbildes der entsprechenden Titelseite oder Rückseite nach dem Versand wieder abgenommen werden können. Nachteilig ist unter Verwendung des beschriebenen Herstellungsverfahrens keine individuelle Personalisierung der auf dem Zeitungsumschlag aufgedruckten Werbung abhängig von dem darauf aufzuklebenden personalisierten Adressetikett mehr möglich.

Ferner sind Zeitungen oder Zeitschriften bekannt, auf deren Zeitungsumschlag zum postalischen Versand unmittelbar die jeweilige Adressinformationen des Abonnenten aufgedruckt werden.

Aus der DE 10 2005 053 939 ist beispielsweise ein Verfahren zur Herstellung eines Druckereiproduktes bekannt, wobei das Druckereiprodukt ein Trägerelement und ein daran mittels Klebstoff befestigtes Haftelement umfasst. Das Trägerelement und das Haftelement werden hierbei aus derselben Materialbahn, insbesondere aus demselben Zuschnitt gefertigt.

Ausgehend vom dargelegten Stand der Technik liegt der Erfindung die Aufgabe zugrunde, ein Verfahren zur Herstellung eines personalisierten Zeitschriftenumschlages anzugeben, welches eine individuelle Personalisierung zum postalischen Versand der Zeitschrift in einem Arbeitsgang technisch einfach und kostengünstig ermöglicht. Die Aufgabe wird ausgehend von den Merkmalen des Oberbegriffs der Patentanspruches 1 durch dessen kennzeichnende Merkmale gelöst.

Der wesentliche Aspekt des erfindungsgemäßen Verfahrens und Zeitschriftenumschlages ist darin zu sehen, dass zumindest ein weiteres personalisiertes Element, insbesondere eine Postkarte aus der Warenbahn hergestellt wird und dass aus dem Zuschnitt eine im personalisierten Zeitschriftenumschlag integrierte Versandtasche zur Aufnahme des weiteren personalisierten Elementes gebildet wird.

Besonders vorteilhaft wird somit eine maschinelle Fertigung von Umschlägen mit mehreren personalisierten Elementen, insbesondere Adressetiketten bzw. Postkarten in einem Arbeitsgang und aus einer Papierbahn möglich. Daneben ergeben sich hierdurch vielfältige weitere personenbezogene Personalisierungsmöglichkeiten von auf den Zeitschriftenumschlag aufgedruckten Werbebotschaften, beispielsweise ist eine auf den jeweiligen Abonnenten zugeschnittene Bedruckung des Zeitschriftenumschlages möglich, die insbesondere eine zusätzliche Personalisierung der auf dem Zeitschriftenumschlag vorgesehenen Werbebotschaft ermöglicht. Besonders vorteilhaft kann ein weiteres zusätzliches personalisiertes Element, und zwar ein so genanntes "Response-Etement" wie beispielsweise eine voradressierte Postkarte gleichzeitig aus derselben Warenbahn hergestellt werden, welche durch den Abonnenten an die bereits aufgedruckte Adresse zurückgesandt werden kann. Dabei werden jeweils die auf den personalisierten Elementen vorgesehen Informationen, insbesondere Adress- und/oder Werbeinformationen in unmittelbarer Nähe zum Inhalt des zugeordneten Zeitschriftenumschlages auf die Warenbahn gedruckt werden und diese zur Bildung eines personalisierten Zuschnittes, welcher sowohl den Zeitschriftenumschlag als auch die personalisierten Elemente umfasst, aus der Warenbahn gestanzt oder geschnitten. Hierbei kann ein personalisiertes Element vollständig aus dem personalisierten Zuschnitt ausgestanzt werden oder derart aus dem personalisierten Zuschnitt freigestanzt werden, dass es lediglich über eine annähernd gerade verlaufende Verbindungskante mit dem verbleibenden personalisierten Zuschnitt verbunden ist.

Weiterhin vorteilhaft wird der ein personalisiertes Element umfassende Abschnitt des personalisierten Zuschnittes auf den den Zeitschriftenumschlag bildenden Abschnitt des personalisierten Zuschnittes gefalzt, auf dem das personalisierte Element aufnehmenden Bereich des den Zeitschriftenumschlag bildenden Abschnitt des personalisierten Zuschnittes das Befestigungsmittel, insbesondere Leim, aufgebracht und nach dem Falzen des das personalisierte Adressetikett umfassenden Abschnittes des Zuschnittes auf den den Zeitschriftenumschlag bildenden Abschnitt des Zuschnittes der sich dadurch ergebende Falzabschnitt des Zuschnittes abgeschnitten, und zwar vorzugsweise entlang der Verbindungskante zwischen personalisiertem Adressetikett und dem verbleibenden Zuschnitt.

Weitere vorteilhafte Ausbildungen der Erfindung sind Gegenstand der abhängigen Ansprüche. Die Erfindung wird anschließen an einem Ausführungsbeispiel anhand der Figuren 12-14 näher beschrieben. Es zeigen:
- Fig. 1: beispielhaft eine perspektivische Ansicht einer Zeitschrift;
- Fig. 2: beispielhaft eine Draufsicht auf einen Zeitschriftenumschlag mit zumindest einem personalisierten Element;
- Fig. 3: beispielhaft in Ausschnittsdarstellung eine Draufsicht auf eine Warenbahn zur Herstellung eines personalisierten Zeitschriftenumschlags;
- Fig.4: beispielhaft einen personalisierten Zuschnitt;
- Fig.5: beispielhaft der aus dem personalisierten Zuschnitt gemäß Figur 4 hergestellte Zeitschriftenumschlag;
- Fig.6: beispielhaft ein Blockschaltbild einer Produktionsvorrichtung zur Herstellung eines personalisierten Zeitschriftenumschlags aus einer Warenbahn;
- Fig. 7, 8: beispielhaft alternative Ausführungsformen eines personalisierten Zuschnittes zur Herstellung eines personalisierten Zeitschriftenumschlags;
- Fig. 9: beispielhaft eine Anordnung des Zuschnittes quer zur Förderrichtung bzw. Längsachse der Warenbahn;
- Fig. 10: beispielhaft den bereits gefalzten personalisierten Zuschnitt gemäß Figur 9;
- Fig. 11: beispielhaft einen aus dem personalisierten Zuschnitt gemäß Figur 9 und 10 hergestellten Zeitschriftenumschlag;
- Fig. 12: beispielhaft ein personalisierten Zuschnitt zur Herstellung einer in den Zeitschriftenumschlag integrierten Versandtasche;
- Fig. 13: beispielhaft der personalisierte Zuschnitt gemäß Figur 12 nach erfolgter Falzung des personalisierten Elementes und Einlage eines Informationsblattes in die herzustellende Versandtasche und
- Fig. 14: beispielhaft eine Draufsicht auf den personalisierten Zeitschriftenumschlag mit integrierter Versandtasche.

Fig. 1 zeigt eine perspektivische Ansicht eines Druckereiproduktes in Form einer Zeitschrift oder Illustrierten 1 bestehend aus zumindest einem Zeitschriftenumschlag 2 sowie von einer Vielzahl von diesem aufgenommen Blättern 3, welche vorzugsweise mittels einer Sammelheftung mit dem Zeitschriftenumschlag 2 verbunden sind.

Die Blätter 3 sind hierbei vorzugsweise durch einem rechteckförmigen Zuschnitt, welcher entlang seiner Querachse QA gefalzt und entlang der Falzstelle 2' gefaltet ist, gebildet, d.h. der rechteckförmige Zuschnitt bildet somit beispielsweise jeweils zwei Blätter 3 der Zeitschrift 1 aus.

Der Zeitschriftenumschlag 2 wird üblicherweise aus einer vorzugsweise beidseitig bedruckten Warenbahn 4 hergestellt, und zwar in Form eines zumindest den Zeitschriftenumschlag 2 umfassenden Zuschnittes der vorzugsweise beidseitig bedruckten Warenbahn 4. Der Zuschnitt verfügt üblicherweise über zumindest eine Falzstelle 2', durch welche der den Zeitschriftenumschlag 2 bildende Zuschnitt in vorzugsweise einen ersten und zweiten Abschnitt 2.1, 2.2 aufgeteilt wird, die im Wesentlichen die Vorder- bzw. Titelseite 2.1 der Zeitschrift 2 sowie die Rückseite 2.2 der Zeitschrift 2 bilden.

Zum postalischen Versand der Zeitschrift 2 an die Abonnenten wird die Vorderseite 2.1 und/oder die Rückseite 2.2 der Zeitschrift 2 gemäß Figur 2 mit zumindest einem personalisierten Element, insbesondere einem personalisiertem Adressetikett 5, 5' versehen, welches mittels eines Befestigungsmittels, insbesondere einem Leim lösbar am Zeitschriftenumschlag 2 befestigt wird. Das personalisierte Adressetikett 5 kann hierbei an unterschiedlichsten Stellen an der nach außen gerichteten Oberfläche des Zeitschriftenumschlags 2 angeordnet sein und weist die üblichen zum Versand einer Zeitschrift 2 erforderlichen Informationen, insbesondere Adressinformationen des Abonnenten auf.

Bei den aus dem Stand der Technik bekannten Verfahren zur Personalisierung einer Zeitschrift wird das mit der Abonnentenadresse bedruckte und somit personalisierte Adressetikett 5 aus einer separaten Warenbahn unabhängig von der Produktion der Zeitschrift 2 hergestellt, d.h. das personalisierte Adressetikett 5 und der Zeitschriftenumschlag 2 werden aus unterschiedlichen Warenbahnen 4 gefertigt.

Die zur Herstellung des Adressetikett 5 vorgesehen Warenbahn weist üblicherweise ein reduziertes Format auf und ist aus einem unterschiedlichen Material hergestellt. Nach abgeschlossener Produktion der Zeitschriften 2 werden die für den Versand vorgesehenen Zeitschriften 2 mit den personalisierten Adressetiketten 5 versehen, und zwar werden die vorbereiteten Adressetiketten 5 an der Vorder- und/oder Rückseite 2.1, 2.2 der Zeitschrift 2 befestigt. Hierzu werden insbesondere Befestigungsmittel vorgesehen, durch welche die Oberfläche des Zeitschriftenumschlags 2 nach Ablösen des personalisierten Elementes, insbesondere des Adressetikettes 5 so wenig wie möglich beschädigt wird, um die darauf abgedruckte Werbebotschaft möglichst vollständig zu erhalten.

Zur Herstellung eines personalisierten Zeitschriftenumschlags 2 unmittelbar aus einer Warenbahn 4 werden sowohl der Zeitschriftenumschlag 2 selbst als auch die personalisierten Elemente, insbesondere ein Adressetikett 5, aus derselben Warenbahn 4 gefertigt. Hierzu werden jeweils die Informationen des zumindest einen personalisierten Elementes 5 in unmittelbarer Nähe zu den den Zeitschriftenumschlag 2 bildenden Informationen auf die Warenbahn 4 gedruckt, und zwar vorzugsweise hintereinander in Förderrichtung R der Warenbahn 4.

In Figur 3 ist beispielhaft ein Ausschnitt einer derartigen, in Förderrichtung R bewegten Warenbahn 4 dargestellt, welche fortlaufend und vorzugsweise beidseitig mit Informationen, Bildern und/oder Werbebotschaften bedruckt ist. Aus der Warenbahn 4 wird zur Herstellung des personalisierten Zeitschriftenumschlages 2 ein sowohl den Zeitschriftenumschlag 2 als auch das zumindest eine personalisierte Element, insbesondere personalisierte Adressetikett 5 umfassender personalisierter Zuschnitt 6 hergestellt.

Hierzu ist eine in Figur 6 beispielhaft dargestellte Produktionseinrichtung 20 zur Herstellung von personalisierten Zeitschriftenumschlägen 2 vorgesehen, welche mehrere Bearbeitungsstationen 22 - 26 , in denen die Warenbahn 4 bzw. die daraus erzeugten personalisierten Zuschnitte 6 schrittweise bearbeitet werden, umfasst.

Beispielsweise wird die durch eine Papierbahn gebildete Warenbahn 4 von einer Rolle 21 abgezogen und zunächst einer Druckstation 22 zugeführt, welche sowohl den für den Zeitschriftenumschlag 2 vorgesehenen Inhalt, insbesondere Informationen, Bildern und/oder Werbebotschaften sowie den Personalisierungsinformationen auf die Warenbahn 4, vorzugsweise beidseitig und fortlaufend entlang der Förderrichtung R aufdruckt.

Im Anschluss daran wird die bedruckte Warenbahn 4 einer Stanzstation 23 zugeführt, welche aus der Warenbahn 4 den sowohl den Zeitschriftenumschlag 2 als auch das zumindest eine personalisierte Element 5 umfassenden personalisierten Zuschnitt 6 ausstanzt bzw. ausschneidet.

In einer Ausführungsform werden durch die Stanzstation 23 die personalisierten Elemente 5 vollständig aus der Warenbahn 4 ausgestanzt oder derart freigestanzt, dass das jeweilige personalisierte Element, insbesondere Adressetikett 5 lediglich über eine annähernd gerade verlaufende Verbindungskanten mit dem verbleibenden personalisierten Zuschnitt 6 verbunden ist. Hierbei sind die auszustanzenden Flächenabschnitte in den Figuren straffiert gezeichnet.

Im Anschluss daran wird der verbleibende personalisierte Zuschnitt 6 in einer Leimstation 24 weiterbehandelt, und zwar wird auf dem zumindest dem das personalisierte Adressetikett aufnehmenden Bereich des den Zeitschriftenumschlag 2 bildenden Abschnittes 6' des personalisierten Zuschnittes 6 ein Befestigungsmittel, insbesondere ein ablösbarer Leim 8 aufgebracht, und zwar vorzugsweise in Form einer dünnen, transparenten Leimschicht. Hierbei ist die Form und Anordnung der Leimschicht 8 von der Dimensionierung des personalisierten Elements 5 abhängig. Die Leimschicht 8 ist in den Figuren beispielhaft mittels einer wellenartigen Schraffierung angedeutet.

Der derart vorbereitete personalisierte Zuschnitt 6 wird im Weiteren einer Falzstation 25 zugeführt, welche diesen entlang zumindest zweier Falzstellen 2', 2" falzt. Insbesondere wird hierbei der das personalisierte Element, insbesondere Adressetikett 5 umfassende Abschnitt 6" des Zuschnittes 6 auf den den Zeitschriftenumschlag 2 bildenden Abschnitt 6' des Zuschnittes 6 entlang einer vorgegebenen Falzstelle 2" gefalzt, und zwar derart, dass das personalisierte Element, insbesondere Adressetikett 5 auf dem Bereich des den Zeitschriftenumschlag 2 bildenden Abschnittes 6' zu liegen kommt, der mit dem Befestigungsmittel, insbesondere der Leimschicht 8 versehen ist. Vorzugsweise wird hierbei die Leimschicht 8 vollständig von dem personalisierten Element, insbesondere dem Adressetikett 5 überdeckt. Im Anschluss daran wird in der Falzstation 25 der verbleibende personalisierte Zuschnitt 6 entlang der weiteren Falzstelle 2' erneut gefalzt, wobei die Falzstellen 2', 2" vorzugsweise jeweils annähernd senkrecht zur Förderrichtung R der Warenbahn 4 verlaufen.

Schlussendlich wird der zumindest zweifach gefalzte, personalisierte Zuschnitt 6 einer weiteren Stanzstation 26 zugeführt, mittels der noch störende Randbereiche des gefalzten personalisierten Zuschnittes 6 entfernt werden. Insbesondere wird beispielsweise zumindest der sich aufgrund des Falzens entlang der Falzstelle 2" gebildete, überlappende Randbereich des personalisierten Zuschnitt 6 abgeschnitten, und zwar vorzugsweise entlang der Verbindungskante zwischen dem personalisiertem Element, insbesondere Adressetikett 5 und dem den Zeitschriftenumschlag 2 bildenden verbleibenden Abschnitt 6' des personalisierten Zuschnittes 6, d.h. die Schnittkante verläuft entlang oder parallel zur Verbindungskante. In den Figuren 4 und 5 ist beispielhaft der personalisierte Zuschnitt 6 vor und nach dem Trennen des überlappenden Randbereiches dargestellt.

Zusätzlich zu dem zumindest einen personalisierten Adressetikett 5 kann zumindest ein weiteres personalisiertes Element, insbesondere in Form zumindest einer Postkarte gemäß der Figur 8 aus der Warenbahn 4 ausgestanzt bzw. ausgeschnitten werden, welche beispielsweise über eine trennbare Perforationslinie 9 oder wiederum lösbaren Befestigungsmittel 8 mit dem Zeitschriftenumschlag 2 im Rahmen des erläuterten Fertigungsverfahren verbunden wird. Beispielsweise können zwei, einen rechteckförmigen Streifen bildende, postkartenartige personalisiertes Elemente 5, 5' vorgesehen sein, welche über eine Perforationslinie 9 miteinander verbunden sind und auf dem Zeitschriftenumschlag 2 mittels einer Leimschicht 8 lösbar verklebt sind. Hierbei kann - wie in den Figur 9 und 10 dargestellt - auch unterschiedlich zu den vorhergehenden Ausführungsbeispielen der den Zeitschriftenumschlag 2 bildende Abschnitt 6' quer zur Förderrichtung R bzw. Längsachse der Warenbahn 4 verlaufen. In Figur 11 ist der personalisierte Zeitschriftenumschlag 2 dargestellt, welcher über ein "banderollenartiges" personalisiertes Element 5 verfügt.

Auch kann zusätzlich die auf dem Zeitschriftenumschlag 2 gedruckte Werbebotschaft analog zum zugeordneten personalisierten Element 5 ebenfalls personalisiert werden, und zwar durch Druck einer personalisierten Werbebotschaft.

In der Ausführungsform der Erfindung gemäß der Figuren 12 bis 14 weist der personalisierte Zeitschriftenumschlag 2 eine integrierte Versandtasche 10 zur Aufnahme eines weiteren personalisierten Elementes 5" auf, wobei die Versandtasche 10 ebenfalls aus der Warenbahn 4 hergestellt wird. Hierzu wird in der Warenbahn 4 mittels einer Perforierungsvorrichtung eine Öffnungslasche 11 vorgestanzt und das ebenfalls in aus der Warenbahn 4 entnommene weitere personalisierte Element 5" über eine Seite 2.1 des personalisierten Zeitschriftenumschlages 2 geführt, und zwar dort vorzugsweise mittig platziert. Nach Abtrennen des weiteren personalisierten Elementes 5" von Warenbahn 4 werden die Ränder der das weitere personalisierte Elementes 5" aufnehmenden Seite 2.1 des personalisierten Zeitschriftenumschlages 2 mit einer rahmenartigen Leimschicht 8' versehen und der die vorgestanzte Öffnungslasche 11 aufweisende Abschnitt 6'" des Zuschnittes 6 auf den personalisierten Zeitschriftenumschlag 2 gefalzt. Hierdurch bildet sich eine in der Vorder- oder Rückseite 2.1, 2.2 des personalisierten Zeitschriftenumschlag 2 integrierte Versandtasche 10 aus, in welcher das weitere personalisierte Element 5" bereits eingelegt ist. Das weitere personalisierte Element 5" kann hierbei beispielsweise ein Anschreiben an den Abonnenten oder ein übliches "Response-Element" in Form einer voradressierten Postkarte sein.

### Bezugszeichenliste

- 1: Zeitschrift oder Illustrierte
- 2: Zeitschriftenumschlag
- 2', 2": Falzstellen
- 3: Blätter
- 4: Warenbahn
- 5: personalisiertes Element, insbesondere Adressetikett
- 5', 5": weiteres personalisiertes Element, insbesondere Postkarte
- 6: personalisierter Zuschnitt
- 6': den Zeitschriftenumschlag umfassender Abschnitt
- 6": das personalisiertes Element umfassender Abschnitt
- 6"': die perforierte Öffnungslasche umfassender Abschnitt
- 8: Befestigungsmittel, insbesondere Leim bzw. Leimschicht
- 9: Perforationslinie
- 10: Versandtasche
- 11: Öffnungslasche

- 20: Produktionsvorrichtung
- 21: Rolle
- 22: Druckstation
- 23: Stanzstation
- 24: Leimstation
- 25: Falzstation
- 26: weitere Stanzstation

- R: Förderrichtung
- QA: Querachse

## Patentansprüche

1. Verfahren zur Herstellung eines personalisierten Zeitschriftenumschlags (2), bei dem aus einer vorzugsweise beidseitig bedruckten Warenbahn (4) ein den Zeitschriftenumschlag (2) bildender Zuschnitt (6) hergestellt wird, an dem zumindest ein personalisiertes Element (5), insbesondere ein personalisiertes Adressetikett, mittels eines Befestigungsmittels (8), insbesondere eines Leims, lösbar befestigt wird, wobei der Zeitschriftenumschlag (2) und das personalisierte Element (5) aus dem Zuschnitt (6) der Warenbahn (4) hergestellt werden, **dadurch gekennzeichnet, dass** zumindest ein weiteres personalisiertes Element (5"), insbesondere eine Postkarte, aus dem Zuschnitt (6) der Warenbahn (4) hergestellt wird und dass aus dem Zuschnitt (6) eine im personalisierten Zeitschriftenumschlag (2) integrierte Versandtasche (10) zur Aufnahme des weiteren personalisierten Elementes (5") gebildet wird, wobei das weitere personalisierte Element (5") in die Versandtasche (10) eingelegt ist.

2. Verfahren nach Anspruch 1, **dadurch gekennzeichnet, dass** aus der Warenbahn (4) ein sowohl den Zeitschriftenumschlag (2) als auch das eine personalisierte Element (5), insbesondere personalisierte Adressetikett, und das weitere personalisierte Element (5") umfassender personalisierter Zuschnitt (6) gestanzt oder geschnitten wird.

3. Verfahren nach Anspruch 2, **dadurch gekennzeichnet, dass** das personalisierte Element (5) oder das weitere personalisierte Element (5") vollständig aus dem personalisierten Zuschnitt (6) ausgestanzt werden.

4. Verfahren nach Anspruch 2, **dadurch gekennzeichnet, dass** das personalisierte Element (5) derart aus dem personalisierten Zuschnitt (6) freigestanzt wird, dass es lediglich über eine annähernd gerade verlaufende Verbindungskante mit dem verbleibenden personalisierten Zuschnitt (6) verbunden ist.

5. Verfahren nach Anspruch 4, **dadurch gekennzeichnet, dass** ein das zumindest eine personalisierte Element (5) umfassender Abschnitt (6") des personalisierten Zuschnittes (6) auf einen den Zeitschriftenumschlag (2) bildenden Abschnitt (6') des personalisierten Zuschnittes (6) gefalzt wird.

6. Verfahren nach Anspruch 5, **dadurch gekennzeichnet, dass** auf dem das personalisierte Element (5) aufnehmenden Bereich des den Zeitschriftenumschlag (2) bildenden Abschnittes (6') des personalisierten Zuschnittes (6) das Befestigungsmittel (8), insbesondere Leim, aufgebracht wird.

7. Verfahren nach Anspruch 5 oder 6, **dadurch gekennzeichnet, dass** nach dem Falzen des das personalisierte Element (5) umfassenden Abschnittes (6") und eines eine vorgestanzte Öffnungslasche (11) für die Versandtasche (10) zur Aufnahme des weiteren personalisierten Elementes (5") aufweisenden Abschnittes (6"') des Zuschnittes (6) auf den den Zeitschriftenumschlag (2) bildenden Abschnitt (6') des Zuschnittes (6), der sich **dadurch** ergebende überlappende Randbereich des Zuschnittes (6) abgeschnitten wird, und zwar vorzugsweise entlang der Verbindungskanten zwischen den Abschnitten (6', 6", 6"').

8. Verfahren nach einem der Ansprüche 1 bis 7, **dadurch gekennzeichnet, dass** eine auf dem Zeitschriftenumschlag (2) gedruckte Werbebotschaft analog zu den auf dem personalisierten Element (2) vorgesehenen Personalisierungsinformationen ebenfalls personalisiert wird, und zwar vorzugsweise durch Druck einer personalisierten Werbebotschaft.

9. Zeitschriftenumschlag (2) mit zumindest einem mittels eines Befestigungsmittels (8) befestigten personalisierten Element (5) und hergestellt aus einem den Zeitschriftenumschlag (2) bildenden Zuschnitt (6) einer vorzugsweise beidseitig bedruckten Warenbahn (4), **dadurch gekennzeichnet, dass** der Zeitschriftenumschlag (2) nach einem Verfahren gemäß der vorhergehenden Ansprüche 1 bis 8 hergestellt ist, wobei der Zeitschriftenumschlag (2) zumindest ein weiteres aus dem Zuschnitt (6) der Warenbahn (4) hergestelltes personalisiertes Element (5"), insbesondere eine Postkarte, und eine aus dem Zuschnitt (6) gebildete im personalisierten Zeitschriftenumschlag (2) integrierte Versandtasche (10) zur Aufnahme des weiteren personalisierten Elementes (5") aufweist und wobei das weitere personalisierte Element (5") in die Versandtasche (10) eingelegt ist.

10. Zeitschrift umfassend mehrere Blätter (3) und zumindest einen Zeitschriftenumschlag (2)
nach Anspruch 9.

## Claims

1. Method for producing a personalised magazine cover (2) in which a blank (6) which forms the magazine cover (2) is made from a web (4) of material preferably printed on both sides to which at least one personalised element (5), more particularly a personalised address label, is detachably fixed by means of a fixing agent (8), more particularly a glue, wherein the magazine cover (2) and the personalised element (5) are made from the blank (6) of the material web (4), **characterised in that** at least one further personalised element (5"), more particularly a post card, is made from the blank (6) of the material web (4) and that from the blank (6) a mail bag (10) is formed which is integrated in the personalised magazine cover (2) and intended to receive the further personalised element (5") wherein the further personalised element (5") is inserted into the mail bag (10).

2. Method according to claim 1 **characterised in that** a personalised blank (6) is stamped or cut out from the material web (4) and comprises both the magazine cover (2) and the one personalised element (5), more particularly personalised address label, and the further personalised element (5").

3. Method according to claim 2 **characterised in that** the personalised element (5) or the further personalised element (5") is stamped completely out of the personalised blank (6).

4. Method according to claim 2 **characterised in that** the personalised element (5) is stamped free from the personalised blank (6) in such a way that it is connected to the rest of the personalised blank (6) only by an approximately straight connecting edge.

5. Method according to claim 4 **characterised in that** a section (6") of the personalised blank (6) comprising the at least one personalised element (5) is folded onto a section (6') of the personalised blank (6) which forms the magazine cover (2).

6. Method according to claim 5 **characterised in that** the fixing agent (8), more particularly glue, is applied to the area of the section (6') of the personalised blank (6) forming the magazine cover (2) which holds the personalised element (5).

7. Method according to claim 5 or 6 **characterised in that** after folding the section (6") comprising the personalised element (5) and folding a section (6"') of the blank (6), which has a pre-stamped opening flap (11) for the mail bag (10) for receiving the further personalised element (5"), onto the section (6') of the blank (6) forming the magazine cover (2), the overlapping marginal area of the blank (6) thereby created is cut off, namely preferably along the connecting edges between the sections (6', 6", 6"').

8. Method according to one of claims 1 to 7 **characterised in that** an advertising slogan printed on the magazine cover (2) is likewise personalised analogous with the personalisation information provided on the personalised element (5), namely preferably by printing a personalised advertising slogan.

9. Magazine cover (2) with at least one personalised element (5) fixed by means of a fixing agent (8) and made from a blank (6) of a preferably double-sided printed material web (4) forming the magazine cover (2), **characterised in that** the magazine cover (2) is made according to the method according to the preceding claims 1 to 8, wherein the magazine cover (2) has at least one further personalised element (5"), more particularly a postcard, made from the blank (6) of the material web (4), and a mail bag (10) formed from the blank (6) and integrated in the personalised magazine cover (2) to hold the further personalised element (5") and wherein the further personalised element (5") is inserted in the mail bag (10).

10. Magazine comprising several sheets (3) and at least one magazine cover (2) according to claim 9.

## Revendications

1. Procédé de production d'une couverture de périodique (2) personnalisée selon lequel on produit à partir d'une bande de matériau (4) imprimée de préférence des deux côtés une pièce découpée (6) qui forme la couverture de magazine (2) et sur laquelle au moins un élément personnalisé (5), en particulier une étiquette d'adresse personnalisée, est fixé de manière amovible à l'aide d'un moyen de fixation (8), en particulier d'une colle, la couverture de magazine (2) et l'élément personnalisé (5) étant produits à partir de la pièce découpée (6) de la bande de matériau (4), **caractérisé en ce qu'**au moins un autre élément personnalisé (5"), en particulier une carte postale, est fabriqué à partir de la pièce découpée (6) de la bande de matériau (4) et **en ce qu'**une poche d'envoi (10) intégrée dans la couverture de périodique (2) personnalisée est formée à partir de la pièce découpée (6) pour recevoir l'autre élément personnalisé (5"), l'autre élément personnalisé (5") étant placé dans la poche d'envoi (10).

2. Procédé selon la revendication 1, **caractérisé en ce qu'**une pièce découpée (6) personnalisée comprenant tant la couverture de périodique (2) que ledit élément personnalisé (5), en particulier une étiquette d'adresse personnalisée, et l'autre élément personnalisé (5") est coupée à l'emporte-pièce ou découpée dans la bande de matériau (4).

3. Procédé selon la revendication 2, **caractérisé en ce que** l'élément personnalisé (5) ou l'autre élément personnalisé (5") est totalement dégagé par coupe à l'emporte-pièce de la pièce découpée personnalisée (6).

4. Procédé selon la revendication 2, **caractérisé en ce que** l'élément personnalisé (5) est libéré par coupe à l'emporte-pièce de la pièce découpée (6) personnalisée de telle manière qu'il soit uniquement relié à la pièce découpée (6) personnalisée restante par l'intermédiaire d'une arête de liaison s'étendant de manière approximativement rectiligne.

5. Procédé selon la revendication 4, **caractérisé en ce qu'**une partie (6") de la pièce découpée personnalisée (6) qui comprend ledit au moins un élément personnalisé (5) est pliée sur une partie (6') de la pièce découpée (6) personnalisée qui forme la couverture de périodique (2).

6. Procédé selon la revendication 5, **caractérisé en ce que** le moyen de fixation (8), en particulier de la colle, est appliqué sur la région recevant l'élément personnalisé (5) de la partie (6') de la pièce découpée (6) personnalisée qui forme la couverture de périodique (2).

7. Procédé selon la revendication 5 ou 6, **caractérisé en ce qu'**après le pliage de la partie (6") de la pièce découpée (6) qui comprend l'élément personnalisé (5) et d'une partie (6"') de la pièce découpée (6) qui présente une patte d'ouverture prédécoupée (11) pour la poche d'envoi (10) destinée à recevoir l'autre élément personnalisé (5") sur la partie (6') de la pièce découpée (6) qui forme la couverture de périodique (2), la région de bord de la pièce découpée (6) en chevauchement qui en résulte est rognée, et en fait de préférence le long des arêtes de liaison entre les parties (6', 6", 6"').

8. Procédé selon l'une quelconque des revendications 1 à 7, **caractérisé en ce qu'**un message publicitaire imprimé sur la couverture de périodique (2) est également personnalisé de manière analogue aux informations de personnalisation prévues sur l'élément personnalisé (5), et en fait de préférence par impression d'un message publicitaire personnalisé.

9. Couverture de périodique (2) comprenant au moins un élément personnalisé (5) fixé à l'aide d'un moyen de fixation (8) et produit à partir d'une pièce découpée (6) d'une bande de matériau (4) de préférence imprimée des deux côtés, pièce découpée qui forme la couverture de périodique (2), **caractérisée en ce que** la couverture de périodique est produite selon un procédé selon les revendications 1 à 8 précédentes, la couverture de périodique (2) présentant au moins un autre élément personnalisé (5"), en particulier une carte postale, produit à partir de la pièce découpée (6) de la bande de matériau (4), et une poche d'envoi (10) intégrée dans la couverture de périodique personnalisée (2) formée à partir de la pièce découpée (6) et destinée à recevoir l'autre élément personnalisé (5"), l'autre élément personnalisé (5") étant placé dans la poche d'envoi (10).

10. Périodique comprenant plusieurs feuilles (3) et au moins une couverture de périodique (2) selon la revendication 9.
